# EUROPÄISCHE PATENTSCHRIFT

(11) **EP 0 615 009 B1**
(45) Veröffentlichungstag und Bekanntmachung des Hinweises auf die Patenterteilung: **30.07.1997**
(21) Anmeldenummer: 94810077.1
(22) Anmeldetag: 11.02.1994
(51) Int. Cl.: D01G 19/08, D01G 19/26

(54) **Klemmstelle für Watte**
Nipping point for lap
Dispositif de pincage pour ouate

(30) Priorität: 12.03.1993 CH 763/93
(43) Veröffentlichungstag der Anmeldung: 14.09.1994
(73) Patentinhaber: MASCHINENFABRIK RIETER AG, CH-8406 Winterthur (CH)
(72) Erfinder: Ackeret, Walter, CH-8472 Seuzach (CH); Schwippl, Harald, CH-5703 Seon (CH)

(56) Entgegenhaltungen:
- EP-A- 0 481 181
- EP-A- 0 482 475
- CH-A- 351 201
- GB-A- 1 213 583
- GB-A- 1 488 802

## Beschreibung

Die Erfindung bezieht sich auf ein Verfahren gemäss dem Oberbegriff des Patentanspruches 1 sowie auf Vorrichtungen zur Durchführung des Verfahrens gemäß den Oberbegriffen der Ansprüche 2 und 5.

Bei bekannten Kämmaschinen, wie z.B. aus der CH-PS 625 564 zu entnehmen, wird die auszukämmende Watte in Form eines Wattewikkels der Kämmeinheit zum Auskämmen vorgelegt. Der Wattewickel ist während des Abrollens der Watte auf zwei Wickelwalzen gelagert, von welchen mindestens eine angetrieben wird. Die Abnahme der Watte vom Wickel erfolgt vor der vorderen Wickelwalze. Die so abgewickelte Watte gelangt über einen Speisezylinder in den Klemmbereich einer Zange, bzw. eines Zangenaggregates, und wird an ihrem vorderen, die Zange überragenden Ende bei geschlossener Zange mittels eines unterhalb der Zange angeordneten Rundkammes ausgekämmt. Nach dem Auskämmvorgang wird die Zange wieder geöffnet und der ausgekämmte Faserbart an ein nachfolgendes Abreisszylinderpaar übergeben. Bei diesem Abreissvorgang kann ein in den abzureissenden Faserbart eingestochener Fixkamm eine zusätzliche Kämmwirkung ausüben. Während des Kämmvorganges führt die Zange eine Hin- und Herbewegung aus. Um ein leichtes Ansetzen eines neues Wickels zu ermöglichen, wird die angetriebene Wickelwalze durch eine Kupplung vom Antrieb getrennt, so dass beide Wickelwalzen frei drehbar sind.

Aus der vorveröffentlichten EP-OS 455 171 ist eine Vorrichtung bekannt, die geeignet ist, ein neues Wattenende eines neuen Wikkels an das auslaufende Wattenende automatisch anzusetzen.

Zu diesem Zweck sind bei dieser Einrichtung mehrere Druckwalzenpaare zwischen den Wickelwalzen, auf denen der abzurollende Wickel aufliegt, und dem Zangenaggregat vorgesehen, um die Wattenende entsprechend vorzubereiten und zu verbinden. Diese Druckwalzenpaare bilden ausschliesslich zum Zweck der Durchführung des Vorbereitungs- und Ansetzvorganges der Watte zusätzliche Klemmstellen.

Ebenso ist aus der EP-A1-482 475 eine Vorrichtung bekannt, wobei zwischen den Wickelwalzen und der Zange ein Druckwalzenpaar angeordnet ist, welches dazu dient, eine Klemmstelle zu bilden, um ein neues Watteende an ein auslaufendes Watteende anzusetzen. Dabei ist eine der Walzen abhebbar angeordnet, um das Überlappen der beiden Wattenenden zu ermöglichen. Ein Hinweis, daß die Klemmstelle des Druckwalzenpaares während des Betriebes mit konstantem Druck aufrechterhalten bleibt, ist aus dieser Schrift jedoch nicht zu entnehmen.

Es wurde festgestellt, wie z. B. in der eigenen schweizerischen Patentschrift CH-PS 683 847 (= WO 93/06275, veröffentlicht am 01.04.93) beschrieben, dass die am Ausgang der Kämmaschine gemessene Fasermasse des abgelegten Faserbandes über einen Abrollintervall der Wattewickel nicht konstant ist, bzw. abdriftet. Das heisst, die Fasermasse des Faserbandes bzw. die Bandnummer wandert bei kleiner werdendem Wickeldurchmesser, bzw. bei Abnahme des Wickelgewichtes, nach unten ab.

Diese Abweichung, allgemein als Drift bezeichnet, bewegt sich je nach Aufbau des Wattewickels, Material und dergl. zwischen 3 und 5%. Dies ist jedoch für die nachfolgende Weiterverarbeitung nicht wünschenswert.

Diese Unterschiede ergeben sich insbesondere durch die Veränderung des Wickelgewichtes während eines Abrollintervalles, welches sich von 25 kg des vollen Wickels bis 2,5 kg zur leeren Hülse bewegt.

Die vom Wickel abgerollte Watte wird einerseits durch den Antrieb mindestens einer Wickelwalze in Verbindung mit dem intermittierenden Antrieb des Speisezylinders des Kämmaggregates transportiert. Zwischen der vorderen Wickelwalze und dem Speisezylinder unterliegt die Watte einem geringen Anspannverzug.

Aufgrund der Abnahme des Wickelgewichtes während eines Abrollintervalles ändern sich die dynamischen Einflüsse zwischen dem Wattewickel und der oder den angetriebenen Wickelwalze(n). Andere Einflüsse, wie z.B. die unterschiedlichen Eindrücktiefen bei der vorderen Wickelwalze, wo die Watte vom Wickel abgenommen wird, spielen ebenfalls eine Rolle auf die festgestellte Veränderung der Wattenspannung zwischen den Wickelwalzen und dem Speisezylinder.

Versuche haben gezeigt, dass die Wattenspannung zwischen Wickelwalze und Speisezylinder beim Abrollen eines vollen Wickels geringer ist, als die Wattenspannung beim Abrollen eines fast abgelaufenen Wattewickels.

Aufgrund dieser unterschiedlicher Wattenspannung, welche fast linear über den Abrollintervall zunimmt, wird der Kämmschinenzange eine über den Abrollintervall gesehene abnehmende Fasermasse zum Auskämmen vorgelegt, obwohl die auf dem Wickel befindliche Watte annähernd eine konstante Fasermasse über die gesamte Länge aufweist.

Aus der zuvor beschriebenen schweizerischen Patentschrift CH-PS 683 847 ist eine Vorrichtung zu entnehmen, die sich diesem Problem annimmt. Dabei wurde vorgeschlagen, zur Driftregulierung den Antrieb der Wickelwalzen über einen Abrollintervall entsprechend zu steuern. Durch diese vorgeschlagene Einrichtung konnte das Auftreten einer Drift weitgehend beseitigt werden. Es ist jedoch hierbei ein zusätzlicher steuerbarer Antrieb für die Wikkelwalze notwendig.

Es war somit Aufgabe der Erfindung, eine einfache und kostengünstige Lösung zu finden, durch welche die Drift beseitigt werden kann, so dass der Kämmaschinenzange eine über dem gesamten Abrollintervall des Wattewickels kontinuierlich und gleichbleibende Watte in bezug auf die Fasermasse vorgelegt werden kann.

Diese Aufgabe wird durch das Verfahren nach Patentanspruch 1 dadurch gelöst, dass zumindest während des grössten Teils des Abrollintervalles zwischen den Wickelwalzen und dem Zangenaggregat auf die abgerollte Watte eine über die Breite der Watte erstrekkende Klemmkraft ausgeübt wird,die so gross gewählt ist, so dass die von der Watte während dem Abrollvorgang aufgenommenen dynamischen Unterschiede, die durch die Verringerung des Wickeldurchmessers, während des Abrollintervalls auftreten, nicht auf den Bereich der Watte einwirken, in welchem die Watte unmittelbar der Zange zugeführt wird.

Durch dieses spezielle Verfahren zur Anbringung einer über den Abrollzyklus konstanter Klemmstelle zwischen Wickelwalzen und dem Zangenaggregat werden die auftretenden dynamischen Gegebenheiten hinter dieser zusätzlichen Klemmlinie, d.h. zwischen dieser Klemmlinie und den Wickelwalzen absorbiert bzw. ausgeglichen. Dadurch kann die Wattenspannung während des gesamten Abrollintervalles unabhängig vom Gewicht des Wattewickels zwischen der zusätzlichen Klemmstelle und dem Zangenaggregat konstant gehalten werden.

Zur Durchführung des Verfahrens nach Anspruch 1 wird eine erste Vorrichtung mit den Merkmalen des Kennzeichens von Anspruch 2 vorgeschlagen.

Vorzugsweise ist dabei mindestens eine der Walzen des Druckwalzenpaars mit einem Antrieb verbunden.

Die nicht mit dem Antrieb verbundene Walze kann in Richtung der angetriebenen Walze federbelastet beweglich gelagert sein.

Eine zweite Vorrichtung zur Durchführung des Verfahrens nach Anspruch 1 weist die Merkmale des Kennzeichens von Anspruch 5 auf.

Als weitere Alternative wird vorgeschlagen, dem Riemchen ein weiteres Riemchen zuzuordnen, welches federbelastet auf dem anderen Riemchen aufliegt.

Weiterhin kann auch eine Druckwalze, welche auf dem Riemchen federbelastet aufliegt, zur Anwendung kommen.

Weitere Vorteile der Erfindung sind anhand nachfolgender Ausführungsbeispiele näher aufgezeigt und beschrieben.

Es zeigen:
- Fig. 1: eine schematische Seitenansicht eines Kämmkopfes einer Kämmaschine mit einer erfindungsgemäss angebrachten Klemmstelle,
- Fig. 2: ein schematisches Bandnummer/Zeitdiagramm,
- Fig. 3: eine Teilansicht von Fig. 1 mit einer weiteren erfindungsgemässen Klemmstelle,
- Fig. 4: eine Teilansicht nach Fig. 1 mit einer weiteren erfindungsgemässen Klemmstelle,
- Fig. 5: eine Teilansicht nach Fig. 1 mit einer weiteren erfindungsgemässen Klemmstelle.

In Fig. 1 wird ein Kämmkopf 1 in schematischer Seitenansicht einer Kämmaschine gezeigt. Üblicherweise sind acht solcher Kämmköpfe 1 auf einer Kämmaschine installiert. Das Ausführungsbeispiel wird aus Übersichtlichkeitsgründen an nur einem Kämmkopf gezeigt und beschrieben, wobei die dabei gezeigten Einzelheiten an jedem dieser Kämmköpfe ausser den gemeinsamen Antriebseinheiten und der Bandablage installiert sind. In Fig. 1 ist ebenfalls schematisch eine Bandablage 2 mit einem Kalanderwalzenpaar 3 gezeigt, wovon mindestens eine mindestens zeitweise als Messwalze fungiert. Das Ergebnis der Messung bei dem Kalanderwalzenpaar 3 wird in einem schematisch gezeigten Anzeigeinstrument 4 abgebildet.

Der Kämmkopf 1 besteht aus zwei Wickelwalzen 5,6, von welchen die vordere Wickelwalze 5 mit einem Getriebe 7 verbunden ist, das über einen Motor 8 angetrieben wird.

Auf den Wickelwalzen 5,6 liegt ein Wattewickel, kurz Wickel W genannt, von welchem die Watte 9 durch die Drehbewegung abgewikkelt wird. Die Watte 9 wird im gezeigten Beispiel an einer Walze 10 umgelenkt und zu einem Speisezylinder 13 eines Zangenaggregats, kurz Zange 12 genannt, überführt. Auf der Walze 10, welche hier ebenfalls über das Getriebe 7 angetrieben wird, ist eine um einen Hebel 14 über eine Feder 25 belastete schwenkbeweglich gelagerte Druckwalze 11 angeordnet. Die Zange 12 ist über die Hebel 15,16 hin und her bewegbar über eine Welle 17, die mit dem Getriebe 7 verbunden ist, antreibbar.

Im gezeigten Beispiel befindet sich die Zange in einer vorderen Stellung und übergibt den ausgekämmten Faserbart an ein nachfolgendes Abreisszylinderpaar 18. Unterhalb der Zange 12 ist drehbar ein Rundkamm 19 gelagert, der über sein Kammsegment 20 den durch die geschlossene Zange vorgelegten Faserbart auskämmt. Der Rundkamm 19 ist ebenfalls mit dem Getriebe 7 antriebsverbunden. Die Watte 9 ist auf einer Hülse 21 aufgewickelt. Auf dem Speisezylinder 13 ist ein nicht gezeigtes Klinkenrad befestigt, das durch die Hin- und Herbewegung der Zange 12 durch eine ebenfalls nicht gezeigte Klinke schrittweise gedreht wird und dadurch dem Zangenmaul der Zange 12 die Watte 9 zum Auskämmen zuführt.

Während des Betriebs wird die Watte 9 kontinuierlich durch die erzeugte Drehbewegung des Wickels W über die Wickelwalze 5 abgerollt und gelangt über die Klemmstelle K der Walzen 10 und 11 in den Bereich 22 zwischen Klemmstelle K und dem Speisezylinder 13. Anschliessend wird, wie bereits beschrieben, die Watte über den Speisezylinder 13 zum Auskämmen dem Zangenmaul der Zange 12 zugeführt und anschliessend an die Abreisszylinder 18 abgegeben. Das dadurch entstandene Faservlies wird über einen nicht gezeigten Abzugstisch zu einem Faserband zusammengefasst und mit den an den anderen Kämmköpfen ebenfalls gebildeten Faserbändern einem Streckwerk (nicht gezeigt) zugeführt. Das aus dem Streckwerk austretende Vlies wird zu einem Faserband, dem sogenannten Kämmaschinenband zusammengefasst und der Bandablage 2 zur Ablage in eine Kanne 24 überführt.

Während des Kämmprozesses verringert sich der Wickel W mit dem Gewicht G1 auf den strichpunktiert gezeichneten Wickel W1 mit dem Gewicht G1.

Die sich auf Grund dieser Gewichtsverringerung einstellenden dynamischen Veränderungen, welche sich insbesondere auch auf die Rückhaltekraft der Watte gegen das Abwickeln auswirken, können sich nur bis zum Klemmpunkt K auswirken.

Das heisst, die dynamischen Veränderungen im Bereich der Wickelwalzen wirken sich im Zusammenhang mit dem ruckartigen Nachziehen der Watte durch den Speisezylinder 13 nicht negativ aus.

Vielmehr besteht in dem Bereich 22 eine konstante Wattenspannung und gewährleistet die Zuführung einer Watte mit konstanter Fasermasse zu dem Zangenaggregat 12. Die Klemmkraft der Druckwalze 11 auf der Walze 10 muss so gross sein, so dass die dynamischen Unterschiede im Bereich der Wickelwalzen 5,6 keine Auswirkungen mehr auf den Bereich 22 haben.

In Fig. 2 ist schematisch ein Diagramm gezeigt, wobei die Bandnummer (Nm) über der Zeit bzw. über ein Intervall T eines Wikkelablaufs aufgetragen wurde. Der Wert x ist als Sollwert in horizontaler Richtung angegeben. Die Kurve B, welche an dem Anzeigegerät 4 angezeigt wird, bewegt sich annähernd im Bereich des Sollwertes x und entspricht der gemessenen Kurve, welche durch Verwendung der zusätzlichen Klemmstelle erzielt wird. Die nach unten abfallende Kurve B1 zeigt einen Verlauf der Bandnummer ohne eine zusätzliche Klemmstelle, d.h. die Bandnummer driftet um den Betrag "a" ab, was einer Drift von ca. 3-5% entspricht.

In den Fig. 3-5 sind weitere Ausführungen der zusätzlichen Klemmstelle aufgezeigt. In Fig. 3 wird ein Riemchen 30 verwendet, das um ortsfest am Rahmen der Maschine angebrachte Rollen 31 und 32 umläuft. Über eine mit einer Feder 34 beaufschlagte Spannrolle 33 wird das Riemchen 30 gespannt. Dem gegenüber der Spannrolle liegenden Trum des Riemchens 30 ist eine Führungsplatte 35 zugeordnet. Die Führungsplatte 35 verläuft parallel zum Trum des Riemchens 30 und stützt sich über eine Feder 36 auf den schematisch dargestellten Rahmen R der Maschine ab. Dadurch übt die Platte 35 eine Druckkraft in Richtung des Riemchens 30 aus. Zwischen der Platte 35 und dem Riemchen 30 wird die Watte 9 hindurchgeführt, bevor sie zu dem Zangenaggregat 12 überführt wird.

Fig. 4 zeigt die Verwendung von zwei Riemchen 30,38 zur Erzeugung der Klemmstelle K. Die Klemmstelle K ist wie auch in Fig. 3 hierbei nicht nur linienförmig sondern flächenförmig ausgebildet. Das Riemchen 30 ist in diesem Beispiel mit einer Spannrolle 39 versehen, wobei in diesem Fall das Trum des Riemchens 30 durch die Spannrolle 39 nach aussen gespannt wird. Unabhängig von dieser Spannrolle 39 wirkt eine Feder 41 auf die Vorrichtung des Riemchens 30, durch welche das Trum des Riemchens 30 auf ein gegenüberliegendes Trum des weiteren Riemchens 38 gedrückt wird. Die Einrichtung des Riemchens 30 ist dabei (nicht gezeigt) in Richtung der Feder 41 verschieb- oder verschwenkbar gelagert. Das Riemchen 38 läuft um die Rollen 42 und 43 und wird über eine Spannrolle 40 gespannt. Die Vorrichtung des Riemchens 38 ist dabei gestellfest am Rahmen befestigt.

Fig. 5 zeigt eine Variante, wobei auf ein Trum des Riemens 30 eine Druckwalze 45 wirkt, welche verschiebbar gelagert ist und sich über eine Feder 46 auf dem Rahmen R abstützt.

Es sind noch weitere Ausführungsvarianten bzw. Kombinationen denkbar. Zum Zwecke des Einfädelns der Watte 9 beim Ansetzen eines neuen Wattenanfangs ist es denkbar, dass zumindest ein Teil des Klemmelementes so weit vom anderen Teil abgehoben werden kann, so dass ein problemloses Einführen einer neuen Watte gewährleistet wird.

Eine weitere Möglichkeit der Anbringung einer Klemmstelle besteht darin, dass bei einer entsprechenden Wattenführung über die Wickelwalze 5 die Anbringung einer Druckwalze direkt auf der Wickelwalze 5 zur Erzeugung der zusätzlichen Klemmstelle ermöglicht ist.

Durch die vorgeschlagenen erfindungsgemässen Ausführungen wird eine einfache und kostengünstige Einrichtung zur Verhinderung der Drift ermöglicht, wodurch eine Nachrüstung bereits bestehender Maschinen ebenfalls ohne sehr grossen Aufwand durchgeführt werden kann.

## Patentansprüche

1. Verfahren zur Zuführung einer von einem Wattewickel (W) abrollbaren Watte (9) zu einem hin- und herbewegbaren Zangenaggregat (12) einer Kämmaschine, wobei der Wattewickel auf drehbar gelagerten Wikkelwalzen (5,6) aufliegt und mindestens eine der Wickelwalzen mit einem Antrieb (7) in Verbindung steht,
dadurch gekennzeichnet, dass zumindest während des grössten Teils des Abrollintervalles zwischen den Wickelwalzen (5,6) und dem Zangenaggregat (12) auf die abgerollte Watte (9) eine sich über die Breite der Watte erstreckende Klemmkraft (K) ausgeübt wird, die so gross gewählt ist, dass die von der abgerollten Watte aufgenommenen dynamischen Unterschiede, die durch die Verringerung des Wickeldurchmessers während des Abrollintervalls auftreten, nich auf den Bereich (22) der Watte (9) einwirken, in welchem die Watte unmittelbar dem Zangenaggregat zugeführt wird.

2. Vorrichtung zur Durchführung des Verfahrens nach Anspruch 1 zur Zuführung einer von einem Wattewickel (W) abrollbaren Watte (9) zu einem hin- und hergehenden Zangenaggregat (12) einer Kämmaschine, wobei der Wattewickel auf drehbar gelagerten Wickelwalzen (5,6) aufliegt und mindestens eine der Wickelwalzen mit einem Antrieb (7) in Verbindung steht und wobei zwischen den Wickelwalzen (5,6) und dem Zangenaggregat (12) ein quer zur Förderrichtung (F) der Watte (9) angeordnetes Druckwalzenpaar (10,11) angeordnet und wenigstens eine der Druckwalzen (11) beweglich in Richtung der anderen gelagert ist und zur Erzeugung einer vorgegebenen Klemmkraft beaufschlagt wird, dadurch gekennzeichnet, dass zur Beaufschlagung der Druckwalzen (11) ein Federelement (25) vorgesehen ist, das gewährleistet, dass die Klemmkraft zumindest während des grössten Teils des Abrollinterwalls zwischen den Wickelwalzen und dem Zangenaggregat auf die abgerollte Watte ausgeübt werden kann, wobei die Klemmkraft so gross gewählt ist, dass die von der abgerollten Watte aufgenommenen dynamischen Unterschiede, die durch die Verringerung des Wickeldurchmessers während des Abrollintervalls auftreten, nicht auf den Bereich (22) der Watte (9) einwirken, in welchem die Watte unmittelbar dem Zangenaggregat zugeführt wird.

3. Vorrichtung nach Anspruch 2, dadurch gekennzeichnet, dass mindestens eine Walze (11) des Druckwalzenpaares (10,11) mit einem Antrieb (7) verbunden ist.

4. Vorrichtung nach Anspruch 3, dadurch gekennzeichnet, dass die nicht mit dem Antrieb (7) verbundene Druckwalze (11) beweglich und federbelastet in Richtung der Mittelachse der angetriebenen Walze (10) gelagert ist.

5. Vorrichtung zur Durchführung des Verfahrens nach Anspruch 1 zur Zuführung einer von einem Wattewickel (W) abrollbaren Watte (9) zu einem hin- und hergehenden Zangenaggregat (12) einer Kämmaschine, wobei der Wattewickel auf drehbar gelagerten Wickelwalzen (5,6) aufliegt und mindestens eine der Wickelwalzen mit einem Antrieb (7) in Verbindung steht und wobei zwischen den Wickelwalzen (5,6) und dem Zangenaggregat (12) ein quer zur Förderrichtung (F) angeordnetes Klemmelement (30) vorgesehen ist, das zur Erzeugung einer vorgegebenen Klemmkraft mit einem weiteren Element (35,38,45) zusammenwirkt, wobei das weitere Element (35,38,45) in Richtung gegen das Klemmelement (30) beweglich gelagert ist und zur Erzeugung einer vorgegebenen Klemmkraft beaufschlagt wird, dadurch gekennzeichnet, dass das Klemmelement als umlaufendes Riemchen (30) ausgebildet ist und zur Beaufschlagung des weiteren Elements (35,38,45) ein Federelement (41,46) vorgesehen ist, dass die Klemmkraft zumindest während des grössten Teils des Abrollinterwalls zwischen den Wickelwalzen und dem Zangenaggregat auf die abgerollte Watte ausgeübt werden kann, wobei die Klemmkraft so gross gewählt ist, dass die von der abgerollten Watte aufgenommenen dynamischen Unterschiede, die durch die Verringerung des Wickeldurchmessers während des Abrollintervalls auftreten, nicht auf den Bereich (22) der Watte (9) einwirken, in welchem die Watte unmittelbar dem Zangenaggregat zugeführt wird.

6. Vorrichtung nach Anspruch 5, dadurch gekennzeichnet, dass das weitere Element aus einem dem Riemchen (30) gegenüberliegenden und umlaufenden weiteren Riemchen (38) besteht und wenigsten ein Riemchen (30) federbelastet auf dem anderen Riemchen (38) aufliegt.

7. Vorrichtung nach Anspruch 5, dadurch gekennzeichnet, dass das weitere Element aus einer mit dem Riemchen (30) zusammenwirkende Druckwalze (45) besteht.

8. Vorrichtung nach Anspruch 7, dadurch gekennzeichnet, dass die Druckwalze (45) über ein Federelement (46) in Richtung des Riemchens (30) belastet ist.

## Claims

1. A method for supplying a lap (9) which can be unwound from a wound lap (W) to a reciprocatable nipper unit (12) of a combing machine, with the wound lap resting on rotatably held lap rollers (5, 6) and with at least one of the lap rollers being in contact with a drive (7), characterized in that at least during the major part of the unwinding interval a nip force (K) extending over the width of the lap is exerted between the lap rollers (5, 6) and the nipper unit (12) on the unwound lap (8), which force is chosen so high that the dynamic differences which are taken up by the unwound lap and which occur by the reduction of the diameter of the wound lap during the unwinding interval do not act upon the zone (22) of the lap (9) where the lap is supplied directly to the nipper unit.

2. An apparatus for carrying out the method as claimed in claim 1 for supplying a lap (9) which can be unwound from a wound lap (W) to a reciprocatable nipper unit (12) of a combing machine, with the wound lap resting on rotatably held lap rollers (5, 6) and with at least one of the lap rollers being in contact with a drive (7) and with a pair of pressure rollers (10, 11) being arranged between the lap rollers (5, 6) and the nipper unit (12) transversally to the conveying direction (F) of the lap (9) and with at least one of the pressure rollers (11) being movably held in the direction towards the other one and being loaded so as to produce a predetermined nip force, characterized in that a spring element (25) is provided for loading the pressure rollers (11), which ensures that the nip force can be exerted on the unwound lap at least during the major part of the unwinding interval between the lap rollers and the nipper unit, with the nip force being chosen so high that the dynamic differences which are taken up by the unwound lap and which occur by the reduction of the diameter of the wound lap during the unwinding interval do not act upon the zone (22) of the lap (9) where the lap is supplied directly to the nipper unit.

3. An apparatus as claimed in claim 2, characterized in that at least one roller (11) of the pair of pressure rollers (10, 11) is connected to a drive (7).

4. An apparatus as claimed in claim 3, characterized in that the pressure roller (11) not connected to the drive (7) is held movably and spring-loaded in the direction of the central axis of the driven roller (10).

5. An apparatus for carrying out the method as claimed in claim 1 for supplying a lap (9) which can be unwound from a wound lap (W) to a reciprocatable nipper unit (12) of a combing machine, with the wound lap resting on rotatably held lap rollers (5, 6) and with at least one of the lap rollers being in contact with a drive (7) and with a nipper element (30) being arranged between the lap rollers (5, 6) and the nipper unit (12) transversally to the conveying direction (F) of the lap (9), which element cooperates with a further element (35, 28, 45) to produce a predetermined nip force, with the further element (35, 38, 45) being held movably in the direction towards the nipper element (30) and is loaded to produce a predetermined nip force, characterized in that the nipper element is arranged as a revolving apron (30) and a spring element (41, 46) is provided for loading the further element (35, 38, 45), that the nip force can be exerted on the unwound lap at least during the major part of the unwinding interval between the lap rollers and the nipper unit, with the nip force being chosen so high that the dynamic differences which are taken up by the unwound lap and which occur by the reduction of the diameter of the wound lap during the unwinding interval do not act upon the zone (22) of the lap (9) where the lap is supplied directly to the nipper unit.

6. An apparatus as claimed in claim 5, characterized in that the further element consists of a further revolving apron (38) opposite of the apron (30) and at least one apron (30) rests spring-loaded on the other apron (38).

7. An apparatus as claimed in claim 5, characterized in that the further element consists of a pressure roller (45) cooperating with the apron (30).

8. An apparatus as claimed in claim 7, characterized in that the pressure roller (45) is loaded via a spring element (46) in the direction of the apron (30).

## Revendications

1. Procédé utilisé pour l'amenée d'une nappe (9), pouvant être déroulée à partir d'un rouleau de nappe (W), vers un ensemble de pinces (12) mobile en mouvement de va-et-vient d'une peigneuse, et où le rouleau de nappe repose sur des cylindres dérouleurs de nappe (5,6,) maintenus d'une manière rotative, et au moins un des cylindres dérouleurs de nappe est relié avec un entraînement (7),
caractérisé par le fait que,
au moins pendant la plus grande partie de l'intervalle de déroulement, une force de pincement (K), s'étendant sur la largeur de la nappe, est exercée sur la nappe déroulée (9), entre les cylindres dérouleurs de nappe (5,6) et l'ensemble de pinces (12), force dont l'importance est choisie de telle manière que les différences dynamiques, absorbées par la nappe déroulée et qui sont provoquées par la diminution du diamètre du rouleau de nappe pendant l'intervalle de déroulement, n'aient pas d'influence sur la zone (22) de la nappe (9), zone dans laquelle la nappe est dirigée directement vers l'ensemble de pinces.

2. Dispositif servant à réaliser le procédé selon revendication 1, utilisé pour l'amenée d'une nappe (9), pouvant être déroulée à partir d'un rouleau de nappe (W), vers un ensemble de pinces (12) se déplaçant en mouvement de va-et-vient d'une peigneuse, et où le rouleau de nappe repose sur des cylindres dérouleurs de nappe (5,6,) maintenus d'une manière rotative, et au moins un des cylindres dérouleurs de nappe est relié avec un entraînement (7), et où une paire de rouleaux de pression (10,11), située entre les cylindres dérouleurs de nappe (5,6) et l'ensemble de pinces (12), est disposée perpendiculairement à la direction de déplacement (F) de la nappe (9), et au moins un des rouleaux de pression (11) est maintenu d'une manière mobile en allant vers l'autre et est soumis à une charge de manière à produire une force de pincement prédéterminée,
caractérisé par le fait
qu'un élément élastique (25) est prévu pour la charge du rouleau de pression (11) qui assure que la force de pincement peut être exercée sur la nappe déroulée, entre les cylindres dérouleurs de nappe et l'ensemble de pinces, au moins pendant la plus grande partie de l'intervalle de déroulement, et où l'importance de la force de pincement est choisie de telle manière que les différences dynamiques, absorbées par la nappe déroulée et qui sont provoquées par la diminution du diamètre du rouleau de nappe pendant l'intervalle de déroulement, n'aient pas d'influence sur la zone (22) de la nappe (9), zone dans laquelle la nappe est dirigée directement vers l'ensemble de pinces.

3. Dispositif selon revendication 2,
caractérisé par le fait
qu'au moins un rouleau (10) de la paire de rouleaux de pression (10,11) est relié avec un entraînement (7).

4. Dispositif selon revendication 3,
caractérisé par le fait que
le rouleau de pression (11) non relié avec l'entraînement (7) est maintenu d'une manière mobile et chargé élastiquement en allant vers l'axe médian du rouleau entraîné (10).

5. Dispositif servant à réaliser le procédé selon revendication 1, utilisé pour l'amenée d'une nappe (9), pouvant être déroulée à partir d'un rouleau de nappe (W), vers un ensemble de pinces (12) se déplaçant en mouvement de va-et-vient d'une peigneuse, et où le rouleau de nappe repose sur des cylindres dérouleurs de nappe (5,6,) maintenus d'une manière rotative, et au moins un des cylindres dérouleurs de nappe est relié avec un entraînement (7), et où un élément de pincement (30) est prévu entre les cylindres dérouleurs de nappe (5,6) et l'ensemble de pinces (12), et disposé perpendiculairement à la direction de déplacement (F), lequel coopère avec un autre élément (35,38,45) pour produire une force de pincement prédéterminée, et où l'autre élément (35,38,45) est maintenu d'une manière mobile en allant vers l'élément de pincement (30) et est soumis à une charge de manière à produire une force de pincement prédéterminée,
caractérisé par le fait que
l'élément de pincement est formé comme une lanière circulante (30) et un élément élastique (41,46) est prévu pour la charge de l'autre élément (35,38,45), que la force de pincement peut être exercée sur la nappe déroulée, entre les cylindres dérouleurs de nappe et l'ensemble de pinces, au moins pendant la plus grande partie de l'intervalle de déroulement, et où l'importance de la force de pincement est choisie de telle manière que les différences dynamiques, absorbées par la nappe déroulée et qui sont provoquées par la diminution du diamètre du rouleau de nappe pendant l'intervalle de déroulement, n'aient pas d'influence sur la zone (22) de la nappe (9), zone dans laquelle la nappe est dirigée directement vers l'ensemble de pinces.

6. Dispositif selon revendication 5,
caractérisé par le fait que
l'autre élément est constitué par une autre lanière circulante (38) disposée en opposé à la lanière (30), et au moins une lanière (30) repose en charge élastique sur l'autre lanière (38).

7. Dispositif selon revendication 5,
caractérisé par le fait que
l'autre élément est constitué par un rouleau de pression (45) agissant en coopération avec la lanière (30).

8. Dispositif selon revendication 7,
caractérisé par le fait que
le rouleau de pression (45) est mis en charge par un élément élastique (46), en allant vers la lanière (30).
